# EUROPÄISCHE PATENTSCHRIFT

(11) **EP 1 185 795 B1**
(45) Veröffentlichungstag und Bekanntmachung des Hinweises auf die Patenterteilung: **30.07.2003**
(21) Anmeldenummer: 00941982.1
(22) Anmeldetag: 25.05.2000
(51) Int. Cl.: F04D 29/04

(54) **ENTLASTUNGSEINRICHTUNG FUR MEHRSTUFIGE KREISELPUMPEN**
BALANCER FOR MULTISTAGE CENTRIFUGAL PUMPS
DISPOSITIF D'EQUILIBRAGE POUR POMPES CENTRIFUGES A ETAGES MULTIPLES

(30) Priorität: 15.06.1999 DE 19927135
(43) Veröffentlichungstag der Anmeldung: 13.03.2002
(73) Patentinhaber: KSB Aktiengesellschaft, 67227 Frankenthal (DE)
(72) Erfinder: WANG, Baogang, D-67227 Frankenthal (DE); BRECHT, Bernhard, D-67227 Frankenthal (DE); SCHILL, Jürgen, D-67273 Weisenheim am Berg (DE)
(86) Internationale Anmeldenummer: EP0004754
(87) Internationale Veröffentlichungsnummer: WO00077405

(56) Entgegenhaltungen:
- DE-C- 886 250
- RU-C- 2 083 860
- US-A- 3 393 947
- "KREISELPUMPEN LEXIKON" Juli 1989 (1989-07) , KSB AG , FRANKENTHAL XP002149200 in der Anmeldung erwähnt Seite 32, Spalte 2, Absatz 2 -Seite 37, Spalte 3, Absatz 1 Seite 124, Spalte 2, Absatz 2 -Seite 128, Spalte 1, Zeile 2 Seite 336, Spalte 1, Absatz 1 -Seite 337, Spalte 1, Absatz 2
- PATENT ABSTRACTS OF JAPAN vol. 1997, no. 05, 30. Mai 1997 (1997-05-30) -& JP 09 014181 A (ISHIKAWAJIMA HARIMA HEAVY IND CO LTD), 14. Januar 1997 (1997-01-14)

## Beschreibung

Die Erfindung betrifft eine Einrichtung zur Aufnahme des Axialschubes einer mehrstufigen Kreiselpumpe, mit einer Entlastungseinrichtung, welche einen oder mehrere axiale Spalte und einen oder mehrere radiale Spalte besitzt und bei welcher über die Spalte ein Entlastungsstrom geführt wird, und mit einem den verbleibenden Restschub aufnehmenden Axiallager, wobei dem Axiallager ein dem Ausgleich von Fluchtungsfehlern dienender kardanischer Ring zugeordnet ist. Eine derartige Einrichtung ist z.B. aus der Patentschrift DE 886 250 A bekannt.

Zur Aufnahme des Axialschubes bei mehrstufigen Kreiselpumpen sind im wesentlichen drei verschiedene Arten von Entlastungseinrichtungen bekannt: Entlastungsscheibe, Entlastungskolben und Stufenkolben. Letzterer ist in der überwiegend gebrauchten Form als Doppelkolben ausgebildet. Die genannten Einrichtungen werden in dem KSB-Kreiselpumpenlexikon, 3. Auflage, 1989, unter dem Stichwort "Axialschub" beschrieben.

Allen drei Ausführungen gemeinsam ist ein über Spalte geführter Entlastungsstrom. Der meist zum Einlauf der Kreiselpumpe zurückgeführte Entlastungsstrom stellt einen Leckverlust dar, den man durch möglichst geringe Spaltweiten zu minimieren versucht. Dabei ist aber dafür Sorge zu tragen, daß unter allen Betriebsbedingungen ein Anstreifen der bewegten Teile an den stehenden Teilen der Kreiselpumpe möglichst vermieden wird. Ein Anstreifen des Pumpenläufers im Gehäuse kann zu einem Fressen an einander gegenüberliegenden Flächen und damit zum Ausfall der Kreiselpumpe führen.

Die jeweils durch den Entlastungsstrom entstehenden Spaltverluste sind bei den drei Ausführungen unterschiedlich hoch. So hat vor allem der den einfachen Entlastungskolben umgebende radiale Spalt einen großen Spaltstrom und damit einen starken Wirkungsgradabfall der Kreiselpumpe zur Folge. Der Spaltverlust einer Stufenkolben-Entlastungseinrichtung, die - je nach Anzahl der Stufen - über mindestens zwei radiale Spalte und jeweils einen zwischen den radialen Spalten angeordneten axialen Spalt verfügt, ist dagegen schon wesentlich geringer. Gemeinsam ist den beiden mit Kolben arbeitenden Ausführungen, daß sie noch ein Axiallager benötigen, das einen verbleibenden Restschub aufnimmt.

Die Ausführung mit Entlastungsscheibe braucht ein solches Axiallager grundsätzlich nicht, da die Entlastungsscheibe selbstregelnd wirkt. Da sich der hierbei wesentliche axiale Spalt zwischen Entlastungsscheibe und nicht rotierender Gegenscheibe sehr eng einstellt, bleibt auch der Leckverlust dieser Ausführung verhältnismäßig klein. Allerdings kann es bei Kreiselpumpen mit hohen Enddrücken und großen Leistungen bei transienter Fahrweise zu einem Anstreifen der Entlastungsscheibe an der Gegenscheibe kommen. Damit ist aber die Betriebssicherheit solcher Pumpen nicht mehr gewährleistet.

Der Erfindung liegt die Aufgabe zugrunde, eine Entlastungseinrichtung zu schaffen, die bei hoher Zuverlässigkeit nur minimale Leckverluste hat.

Ausgehend von einer Einrichtung der eingangs genannten Art wird die gestellte Aufgabe dadurch gelöst, daß die Entlastungseinrichtung so ausgelegt ist, daß sich in allen Betriebszuständen ein Restschub ergibt, der in Richtung der Saugseite der Kreiselpumpe wirkt, und daß der kardanische Ring so dimensioniert ist, daß er durch den Restschub elastisch verformt wird, wobei die Federkonstante des kardanischen Ringes eine solche Charakteristik besitzt, daß, ausgehend von einer maximalen Spaltweite im Ruhezustand der Kreiselpumpe, sich der axiale Spalt unter Betriebsbedingungen bis auf eine minimale Weite schließt, bei welcher eine Berührung der den axialen Spalt begrenzenden Flächen noch vermieden wird. Besitzt die Entlastungseinrichtung eine Stufenkolben mit mehreren axialen Spalten, gilt die genannte Bedingung für alle axialen Spalte.

Die Erfindung ist aber nicht nur bei Entlastungseinrichtungen mit Doppelkolben oder mehrstufigen Kolben einzusetzen. Sie kann ebenso bei Entlastungsscheiben angewandt werden. Zwar verursacht ein zusätzliches Axiallager mit kardanischem Ring bei einer Einrichtung mit Entlastungsscheibe einen erhöhten Aufwand. Da aber hierdurch die Betriebssicherheit bei Kreiselpumpen mit hohen Enddrücken und großen Leistungen auch bei transienter Fahrweise zu gewährleisten ist, ist zumindest dort der Aufwand gerechtfertigt.

Die Erfindung ist vor allem im Zusammenwirken mit einem hydrodynamischen Axiallager mit Vorteil anwendbar.

Anhand eines Ausführungsbeispiels wird die Erfindung näher erläutert. Die Zeichnung zeigt einen Ausschnitt aus einer im Schnitt dargestellten mehrstufigen Kreiselpumpe.

In dem Gehäuse 1 der Kreiselpumpe ist eine Welle 2 gelagert, die mehrere Laufräder 3 trägt. In der Zeichnung sind nur zwei der Laufräder 3 erkennbar.

Auf der Welle 2 ist im übrigen der Doppelkolben 4 einer erfindungsgemäßen Entlastungseinrichtung befestigt. Der Doppelkolben 4 wird umgeben von einem Gehäuseteil 5, mit dem er zwei radiale Spalte 6 und 7 bildet. Zwischen den radialen Spalten 6 und 7 befindet sich ein axialer Spalt 8. Der axiale Spalt 8 hat eine veränderliche Weite s.

Am druckseitigen Ende der Kreiselpumpe wird die Welle 2 durch ein hydrodynamisches Axiallager 9 aufgenommen. Dem Axiallager 9 ist ein kardanischer Ring 10 zugeordnet. Der kardanische Ring 10 dient zunächst in bekannter Weise dem Ausgleich von Fluchtungsfehlern, die bei der Montage einer mehrstufigen Kreiselpumpe unvermeidlich sind. Neu ist aber, daß der kardanische Ring 10 so dimensioniert ist, daß er durch den in der Kreiselpumpe auftretenden Restschub elastisch verformt wird. Dabei ist die Federkonstante des kardanischen Ringes 10 an die übrigen Gegebenheiten der Entlastungseinrichtung angepaßt:

Die Entlastungseinrichtung ist so ausgelegt, daß sich in allen Betriebszuständen der Kreiselpumpe ein Restschub ergibt, der in Richtung der Saugseite wirkt. Ausgehend von einer maximalen Weite s des axialen Spaltes 8 im Ruhezustand der Kreiselpumpe wird nun durch eine elastische Verformung des kardanischen Ringes 10 der Spalt 8 unter Betriebsbedingungen bis auf eine vorgegebene Minimalweite geschlossen, bei welcher eine Berührung der den Spalt 8 begrenzenden Flächen des Doppelkolbens 4 und des Gehäuseteils 5 noch vermieden wird. Dabei kommt der erfindungsgemäßen Entlastungseinrichtung zustatten, daß der axiale Spalt 8 eine selbstregelnde Funktion besitzt, so wie es in ähnlicher Weise bei einer Entlastungsscheibe der Fall ist.

## Patentansprüche

1. Einrichtung zur Aufnahme des Axialschubes einer mehrstufigen Kreiselpumpe, mit einer Entlastungseinrichtung, welche einen axialen Spalt (8) und einen oder mehrere radiale Spalte (6, 7) besitzt und bei welcher über die Spalte (6, 7, 8) ein Entlastungsstrom geführt wird, und mit einem den verbleibenden Restschub aufnehmenden Axiallager (9), wobei dem Axiallager (9) ein dem Ausgleich von Fluchtungsfehlem dienender kardanischer Ring (10) zugeordnet ist, **dadurch gekennzeichnet, daß** die Entlastungseinrichtung so ausgelegt ist, daß sich in allen Betriebszuständen ein Restschub ergibt, der in Richtung der Saugseite der Kreiselpumpe wirkt, und daß der kardanische Ring (10) so dimensioniert ist, daß er durch den Restschub elastisch verformt wird, wobei die Federkonstante des kardanischen Ringes (10) eine solche Charakteristik besitzt, daß, ausgehend von einer maximalen Spaltweite (s) im Ruhezustand der Kreiselpumpe, sich der axiale Spalt (8) unter Betriebsbedingungen bis auf eine minimale Weite schließt, bei welcher eine Berührung der den axialen Spalt (8) begrenzenden Flächen noch vermieden wird.

2. Einrichtung zur Aufnahme des Axialschubes einer mehrstufigen Kreiselpumpe, mit einer Entlastungseinrichtung, welche mehrere axiale und radiale Spalte (6, 7, 8) besitzt und bei welcher über die Spalte (6, 7, 8) ein Entlastungsstrom geführt wird, und mit einem den verbleibenden Restschub aufnehmenden Axiallager (9), wobei dem Axiallager (9) ein dem Ausgleich von Fluchtungsfehlem dienender kardanischer Ring (10) zugeordnet ist, **dadurch gekennzeichnet, daß** die Entlastungseinrichtung so ausgelegt ist, daß sich in allen Betriebszuständen ein Restschub ergibt, der in Richtung der Saugseite der Kreiselpumpe wirkt, und daß der kardanische Ring (10) so dimensioniert ist, daß er durch den Restschub elastisch verformt wird, wobei die Federkonstante des kardanischen Ringes (10) eine solche Charakteristik besitzt, daß, ausgehend von einer maximalen Spaltweite (s) im Ruhezustand der Kreiselpumpe, sich die axialen Spalte unter Betriebsbedingungen bis auf eine minimale Weite schließen, bei welcher eine Berührung der die axialen Spalte begrenzenden Flächen noch vermieden wird.

3. Einrichtung nach Anspruch 1, **dadurch gekennzeichnet, daß** die Entlastungseinrichtung durch einen Doppelkolben (4) mit einem zwischen den beiden Kolbenteilen gelegenen Axialspalt (8) gebildet wird.

4. Einrichtung nach Anspruch 2, **dadurch gekennzeichnet, daß** die Entlastungseinrichtung durch einen Stufenkolben mit jeweils einem zwischen zwei Stufen gelegenen Axialspalt gebildet wird.

5. Einrichtung nach Anspruch 1, **dadurch gekennzeichnet, daß** die Entlastungseinrichtung durch eine Entlastungsscheibe gebildet wird, die mit einer gehäuseseitigen Gegenscheibe einen Axialspalt bildet.

6. Einrichtung nach einem der Ansprüche 1 bis 5, **dadurch gekennzeichnet, daß** als Axiallager ein hydrodynamisches Axiallager (9) eingesetzt ist.

## Claims

1. Device for absorbing the axial thrust of a multistage centrifugal pump, with a relieving device which possesses an axial gap (8) and one or more radial gaps (6, 7) and in which a relieving stream is led via the gaps (6, 7, 8), and with an axial bearing (9) absorbing the remaining residual thrust, the axial bearing (9) being assigned a cardanic ring (10) serving for the compensation of errors of alignment, **characterized in that** the relieving device is designed in such a way that, in all the operating states, a residual thrust occurs which acts in the direction of the suction side of the centrifugal pump, and **in that** the cardanic ring (10) is dimensioned in such a way that it is deformed elastically by the residual thrust, the spring constant of the cardanic ring (10) possessing a characteristic such that, starting from a maximum gap width (s) in the state of rest of the centrifugal pump, the axial gap (8) closes under operating conditions to a minimum width at which contact between the faces delimiting the axial gap (8) is still avoided.

2. Device for absorbing the axial thrust of a multistage centrifugal pump, with a relieving device which possesses a plurality of axial and radial gaps (6, 7, 8) and in which a relieving stream is led via the gaps (6, 7, 8), and with an axial bearing (9) absorbing the remaining residual thrust, the axial bearing (9) being assigned a cardanic ring (10) serving for the compensation of errors of alignment, **characterized in that** the relieving device is designed in such a way that, in all the operating states, a residual thrust occurs which acts in the direction of the suction side of the centrifugal pump, and **in that** the cardanic ring (10) is dimensioned in such a way that it is deformed elastically by the residual thrust, the spring constant of the cardanic ring (10) possessing a characteristic such that, starting from a maximum gap width (s) in the state of rest of the centrifugal pump, the axial gaps close under operating conditions to a minimum width at which contact between the faces delimiting the axial gaps is still avoided.

3. Device according to Claim 1, **characterized in that** the relieving device is formed by a double piston (4) with an axial gap (8) located between the two piston parts.

4. Device according to Claim 2, **characterized in that** the relieving device is formed by a stepped piston in each case with an axial gap located between two steps.

5. Device according to Claim 1, **characterized in that** the relieving device is formed by a relieving disc which with a casing-side counterdisc forms an axial gap.

6. Device according to one of Claims 1 to 5, **characterized in that** a hydrodynamic axial bearing (9) is used as an axial bearing.

## Revendications

1. Dispositif d'absorption de la poussée axiale d'une pompe centrifuge à étages multiples, comportant un dispositif d'équilibrage qui possède une fente axiale (8) et une ou plusieurs fentes radiales (6, 7) et dans lequel un flux d'équilibrage est guidé par les fentes (6, 7, 8) et un palier axial (9) absorbant la poussée résiduelle subsistante, un anneau de type cardan (10) servant à compenser les défauts d'alignement étant associé au palier axial (9), **caractérisé en ce que** le dispositif d'équilibrage est conçu de manière à ce qu'apparaisse, dans toutes les positions de fonctionnement, une poussée résiduelle qui agit dans le sens du côté d'aspiration de la pompe centrifuge, et que l'anneau de type cardan (10) est dimensionné de manière à être déformé élastiquement par la poussée résiduelle, la constante de rappel de l'anneau de type cardan (10) possédant une caractéristique telle qu'à partir d'une largeur maximale de fente (s), en position de repos de la pompe centrifuge, la fente axiale (8) se ferme dans les conditions de fonctionnement jusqu'à une largeur minimale dans laquelle un contact avec les surfaces délimitant la fente axiale (8) est encore évité.

2. Dispositif d'absorption de la poussée axiale d'une pompe centrifuge à étages multiples, comportant un dispositif d'équilibrage qui possède plusieurs fentes axiales et radiales (6, 7, 8) et dans lequel un flux d'équilibrage est guidé par les fentes (6, 7, 8) et un palier axial (9) absorbant la poussée résiduelle subsistante, un anneau de type cardan (10) servant à compenser les défauts d'alignement étant associé au palier axial (9), **caractérisé en ce que** le dispositif d'équilibrage est conçu de manière à ce qu'apparaisse, dans toutes les positions de fonctionnement, une poussée résiduelle qui agit dans le sens du côté d'aspiration de la pompe centrifuge, et que l'anneau de type cardan (10) est dimensionné de manière à être déformé élastiquement par la poussée résiduelle, la constante de rappel de l'anneau de type cardan (10) possédant une caractéristique telle qu'à partir d'une largeur maximale de fente (s), en position de repos de la pompe centrifuge, les fentes axiales se ferment dans les conditions de fonctionnement jusqu'à une largeur minimale dans laquelle un contact avec les surfaces délimitant les fentes axiales est encore évité.

3. Dispositif selon la revendication 1, **caractérisé en ce que** le dispositif d'équilibrage est constitué par un double piston (4) comportant une fente axiale (8) placée entre les deux parties du piston.

4. Dispositif selon la revendication 2, **caractérisé en ce que** le dispositif d'équilibrage est constitué par un piston à étages comportant respectivement une fente axiale placée entre deux étages.

5. Dispositif selon la revendication 1, **caractérisé en ce que** le dispositif d'équilibrage est constitué par un disque d'équilibrage qui constitue avec un contre-disque placé du côté de la carcasse une fente axiale.

6. Dispositif selon une des revendications 1 à 5, **caractérisé en ce qu'**on utilise comme palier axial un palier axial hydrodynamique (9).
